# EUROPÄISCHE PATENTSCHRIFT

(11) **EP 3 008 346 B1**
(45) Veröffentlichungstag und Bekanntmachung des Hinweises auf die Patenterteilung: **21.11.2018**
(21) Anmeldenummer: 14704602.3
(22) Anmeldetag: 17.02.2014
(51) Int. Cl.: F04D 29/42, F04D 29/58

(54) **PUMPE**
PUMP
POMPE

(30) Priorität: 14.06.2013 DE 102013211180
(43) Veröffentlichungstag der Anmeldung: 20.04.2016
(73) Patentinhaber: E.G.O. Elektro-Gerätebau GmbH, 75038 Oberderdingen (DE)
(72) Erfinder: BLOCK, Volker, 75015 Bretten (DE); KÖGEL, Uwe, 75057 Kürnbach (DE); ROTH, Stefanie, 76707 Hambrücken (DE); ALBERT, Tobias, 76703 Kraichtal (DE)
(74) Vertreter: Patentanwälte Ruff, Wilhelm, Beier, Dauster & Partner mbB
(86) Internationale Anmeldenummer: PCT/EP2014/053032
(87) Internationale Veröffentlichungsnummer: WO 2014/198427

(56) Entgegenhaltungen:
- EP-A2- 0 984 167
- EP-A2- 1 870 508
- EP-A2- 2 150 165
- DE-A1- 10 325 981
- US-A- 3 775 024
- US-A- 5 073 335

## Beschreibung

### Anwendungsgebiet und Stand der Technik

Die Erfindung betrifft eine Impellerpumpe zum Fördern von Fluid, insbesondere als Radialpumpe, wie sie beispielsweise in einem wasserführenden Gerät bzw. Haushaltsgerät wie einer Geschirrspülmaschine oder einer Waschmaschine verwendet werden kann.

Aus der EP 2150165 B1 ist grundsätzlich eine entsprechende Impellerpumpe bekannt. Sie weist ein Pumpengehäuse mit einer Pumpenkammer sowie Einlass und Auslass auf, die an einem Deckel des Pumpengehäuses angeordnet sind. Knapp über einem Boden der Pumpenkammer ist ein Impeller angeordnet, der auf einer Rotorwelle des Antriebsmotors sitzt, der unter dem Boden angeordnet ist. Eine Außenwand der Pumpenkammer ist beheizt und das daran entlang strömende Fluid wird erwärmt.

Aus der EP 1870508 A2 ist eine Pumpe bekannt, die als Impellerpumpe ausgebildet ist. Ein Pumpengehäuse weist eine Pumpenkammer mit Einlass und Auslass auf, wobei der Einlass in axialer Richtung in einem Deckel des Pumpengehäuses ausgebildet ist. Der Auslass ist in etwa auf axialer Höhe des Impellers vorgesehen. In einem Bereich der Pumpenkammer axial oberhalb des Impellers verläuft eine Heizungseinrichtung, um gepumptes Wasser zu erwärmen.

Aus der US 3,775,024 A ist eine weitere Impellerpumpe bekannt mit einem Pumpengehäuse samt Pumpenkammer. Ein Einlass in die Pumpenkammer ist in axialer Richtung auf einen Impeller zu vorgesehen. Ein Auslass aus der Pumpenkammer ist seitlich außerhalb des Impellers vorgesehen, von dort aus geht er in axialer Richtung entgegengesetzt zum Einlass aus dem Pumpengehäuse heraus.

### Aufgabe und Lösung

Der Erfindung liegt die Aufgabe zugrunde, eine eingangs genannte Impellerpumpe zu schaffen, mit der Probleme des Standes der Technik gelöst werden können und es insbesondere möglich ist, eine Impellerpumpe einfach und gebrauchstauglich aufzubauen sowie platzsparend in einem Gerät bzw. Haushaltsgerät anzuordnen.

Gelöst wird diese Aufgabe durch eine Impellerpumpe mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Es ist vorgesehen, dass die Impellerpumpe ein Pumpengehäuse, eine Pumpenkammer in dem Pumpengehäuse sowie einen Einlass und einen Auslass an der Pumpenkammer aufweist. Des Weiteren ist ein Laufrad bzw. ein Impeller in der Pumpenkammer vorgesehen, der grundsätzlich auf bekannte Art und Weise ausgebildet sein kann. Der Impeller ist auf einer Antriebswelle bzw. Rotorwelle angeordnet und so mit einem Antriebsmotor der Pumpe verbunden, insbesondere mit dessen Rotor. Die Pumpenkammer weist einen Pumpenkammerdeckel und einen Pumpenkammerboden auf, wobei diese beiden Begriffe weit zu verstehen sind und im Wesentlichen einen Abschluss oder eine Abgrenzung der Pumpenkammer in axialer Richtung bewirken bzw. darstellen. Sie müssen aber nicht den ganzen jeweiligen Abschluss bilden. Im Pumpenkammerdeckel ist der Einlass angeordnet, vorzugsweise mittig bzw. axial und zentrisch zu einer Längsmittelachse der Pumpe. Vorteilhaft kann unter dem Pumpenkammerboden bzw. zumindest unter einem zentralen Bereich eines Pumpenkammerbodens der Antriebsmotor angeordnet sein, also in axialer Richtung zum Pumpenkammerboden benachbart und weg von dem Pumpenkammerdeckel bzw. weg von dem Einlass.

Erfindungsgemäß ist vorgesehen, dass der Auslass aus der Pumpenkammer in axialer Richtung der Pumpe unterhalb des Laufrads bzw. Impellers angeordnet ist, vorzugsweise also am in axialer Richtung vom Einlass entfernten Endbereich der Pumpenkammer nahe dem Auslass. Beim eingangs genannten Stand der Technik in Form der EP 2150165 B1 sind Einlass und Auslass gemeinsam im Pumpenkammerdeckel angeordnet. Der Impeller verläuft dabei über dem Pumpenkammerboden. Somit befinden sich bei diesem Beispiel aus dem Stand der Technik Einlass und Auslass in etwa auf gleicher axialer Höhe, und zwar weg vom Impeller, oder aber der Auslass kann in axialer Richtung noch über den Einlass hinaus vom Impeller entfernt sein.

Mit der Erfindung wird nun sozusagen der Auslass in axialer Richtung verschoben, vorteilhaft die Pumpenkammer sozusagen mit ihm. Dabei wird der Auslass in axialer Richtung weg vom Pumpenkammerdeckel bzw. weg vom Einlass verschoben, besonders vorteilhaft auch weg vom Impeller, allerdings eben in die entgegengesetzte axiale Richtung vom Einlass. Somit kann sich bevorzugt auch die Pumpenkammer in axialer Richtung der Pumpe vom Impeller ausgehend ringförmig erstrecken, und zwar in einer Richtung weg vom Einlass und dabei vorteilhaft in einer Richtung, in der das zu fördernde Fluid in dem Einlass in die Pumpenkammer einströmt.

In vorteilhafter Ausgestaltung der Erfindung ist eine Heizeinrichtung für das von der Pumpe geförderte Fluid vorgesehen. Diese Heizeinrichtung kann in die Pumpenkammer integriert sein, sodass sie direkt von dem geförderten bzw. in der Pumpenkammer befindlichen Fluid angeströmt wird. Eine Heizeinrichtung kann vorteilhaft kreisringförmig umlaufend ausgebildet sein. Dabei kann sie eine Pumpenkammer-Außenwand bilden, da hier bei einer genannten Radialpumpe durch die Umlaufbewegung des geförderten Fluids ein besonders gutes Anströmen mit besonders gutem Wärmeübergang gewährleistet ist.

Der Impeller kann vorteilhaft knapp unterhalb des Pumpenkammerdeckels angeordnet sein. Somit kann er auch knapp unterhalb vom Einlass angeordnet sein.

Vorteilhaft überragt kein Bereich der Pumpenkammer den Impeller in axialer Richtung hin zum Einlass. Somit überdeckt der Pumpenkammerdeckel tatsächlich im Wesentlichen die Stirnseite der Pumpenkammer und auch die gesamte Stirnseite der Pumpenkammer in axialer Richtung hin zum Einlass. Dies ist beim eingangs genannten Stand der Technik ja für den Pumpenkammerboden der Fall.

In vorteilhafter Ausgestaltung der Erfindung kann sich die Pumpenkammer von dem Pumpenkammerdeckel aus in axialer Richtung aus weg von dem Einlass erstrecken, vorteilhaft im Wesentlichen kreisringförmig umlaufend. In der axialen Richtung gesehen kann eine Pumpenkammerlänge das 0,5-fache bis 1,5-fache oder sogar 2,5-fache des größten Durchmessers der Pumpenkammer betragen. Bevorzugt ist die maximale axiale Erstreckung der Pumpenkammerlänge in etwa so groß wie der größte Durchmesser. Gemäß einer weiteren Möglichkeit kann die Pumpenkammerlänge entlang der axialen Richtung das 2-fache bis 5-fache der axialen Länge des Impellers betragen. Auch dies bedeutet, dass die Pumpenkammer eine gewisse axiale Länge aufweist. Diese wird auch benötigt, damit die vorgenannte Heizeinrichtung eine gewisse axiale Länge aufweisen kann und das geförderte Fluid einen gewissen Weg daran entlang zurücklegen kann zum Erwärmen.

Bei der Erfindung ist der Impeller über einer Stirn-Endfläche eines in die Pumpenkammer ragenden Zylinderabsatzes angeordnet. Dieser Zylinderabsatz ragt von einem vom Pumpenkammerdeckel entfernt liegenden Ende der Pumpe in axialer Richtung in die Pumpenkammer hinein und bildet eine Innenwandung der Pumpenkammer, insbesondere in einem Abschnitt in axialer Richtung auf den Impeller folgend. Dieser Absatz ist einteilig mit zumindest einem Teil der Pumpenkammeraußenwandung verbunden, insbesondere kann er eine Pumpenkammerinnenwandung bilden und dann in einem Umkehrbereich sozusagen wenden und umlaufend, insbesondere nahe am Auslass, einen Teil der Pumpenkammeraußenwandung bilden. Der Absatz kann einen Durchmesser ähnlich dem Durchmesser des Impellers aufweisen, vorteilhaft zwischen dem 0,5-fachen bis 1,5-fachen des Durchmessers des Impellers oder seiner unteren Deckscheibe.

Die vorgenannte Rotorwelle, auf der der Impeller sitzt und die mit dem Antriebsmotor der Pumpe verbunden ist oder einen Teil davon bildet, kann durch den vorgenannten Absatz geführt sein. Der Absatz kann zumindest einen Teil des Antriebsmotors der Pumpe enthalten. So kann beispielsweise ein auf der Rotorwelle sitzender Rotor des Antriebsmotors darin verlaufen. Unter Umständen kann auch ein größerer funktionaler Teil des Antriebsmotors in dem Absatz verlaufen, bevorzugt auch radial innerhalb des Auslasses bzw. radial innerhalb eines Auslassstutzens. Alternativ und bevorzugt kann der Antriebsmotor mit seinen funktionalen Teilen in axialer Richtung hinter dem Auslass bzw. Auslassstutzen der Pumpenkammer angeordnet sein.

Das Pumpengehäuse kann in Ausgestaltung der Erfindung dreiteilig ausgebildet sein. Dazu kann es durch den Pumpenkammerdeckel, eine radial äußere Pumpenkammerwandung, die vorteilhaft von einer vorgenannten Heizeinrichtung gebildet wird, und den vorgenannten Zylinderabsatz gebildet sein. Der Zylinderabsatz kann dabei bevorzugt unterhalb des Auslasses und radial nach außen hochgezogen sein und umgebogen in Richtung auf den Einlass zu bis an die radial äußere Pumpenkammerwandung reichen. Diese recht komplizierte Form ist mit einem Kunststoff-Spritzgussteil gut zu realisieren.

An dem Zylinderabsatz nahe der Stirn-Endfläche bzw. an einem freien Ende des Zylinderabsatzes, über dem auch der Impeller angeordnet ist bzw. über dem er mit geringem Abstand läuft, ist ein Leitrad mit mindestens einer entlang der Außenseite des Leitrades verlaufenden Leitschaufel vorgesehen. Dabei steht die Leitschaufel nach außen, vorteilhaft in etwa bzw. weitgehend in radialer Richtung, und verläuft zumindest einen Teil der Umfangsrichtung längs an der Außenseite entlang. Sie weist eine Steigung im Vergleich zu einer Längsachse durch die Rotorwelle auf, vorteilhaft 5° bis 30°, besonders vorteilhaft 8° bis 20°. Die Leitschaufeln stehen bevorzugt stets gleich weit von der Außenseite des Leitrades bzw. des Deckels ab. Dies kann aber auch variierend sein.

Auf dem hohlen Zylinderabsatz ist ein Deckel aufgesetzt, wobei außen an der Außenseite an dem Deckel die mindestens eine Leitschaufel angeordnet bzw. angeformt ist. Der Deckel weist im Mittelbereich eine Lagerung für die Rotorwelle auf. Der Impeller kann mit geringem Abstand über dem Deckel angeordnet sein, beispielsweise mit einem Abstand von weniger als 5 mm.

Der Deckel mit dem Leitrad weist einen Lagerträger für ein Lauflager der Rotorwelle auf. Vorteilhaft kann dies eine Lagerung für eine Lagerbuchse für die Rotorwelle sein.

Vorteilhaft sind der Deckel bzw. das Leitrad dezentrisch zu einer Längsmittelachse durch die Rotorwelle oder dezentrisch zu einer Außenwand der Pumpenkammer ausgebildet. Besonders vorteilhaft sind sie ebenso dezentrisch ausgebildet wie der Zylinderabsatz.

In weiterer Ausgestaltung der Erfindung kann eine Förderrichtung des in der Pumpe geförderten Fluids innerhalb des Pumpengehäuses bzw. innerhalb der Pumpe so verlaufen, dass sie monoton in eine Richtung geht bzw. zumindest eine monoton in eine Richtung gehende Axialkomponente aufweist. Somit verläuft das Fluid niemals entgegengesetzt zur Einströmrichtung durch den Einlass in die Pumpenkammer. Diese Förderrichtung in der Pumpe kann sogar stets eine axiale Komponente entlang der axialen Richtung bzw. parallel zur Einströmrichtung aufweisen, also streng monoton verlaufen. Dies sollte dann gelten bis das geförderte Fluid am Auslass die Pumpenkammer verlässt. Dabei kann das geförderte Fluid im Impeller auch eine axiale Bewegungskomponente haben, die stets größer ist als Null. Der Impeller ist dann ein sogenannter Halbaxialimpeller bzw. die Pumpe ist eine Halbaxialpumpe.

Alternativ und vorteilhaft kann der Impeller als reiner Radialimpeller und somit die Pumpe als reine Radialpumpe ausgebildet sein. Ein reiner Radialimpeller ist effizienter. Die axiale Strömung bzw. axiale Komponente kann bei rein radialer Ausführung durch die Form des Pumpenkammerdeckels und die Verdrängung des Wassers beim kontinuierlichen Förderprozess erreicht werden. Damit lässt sich dann eine möglichst gute Förderwirkung für das Fluid in der Pumpe erreichen.

Diese und weitere Merkmale gehen außer aus den Ansprüchen auch aus der Beschreibung und den Zeichnungen hervor.

Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Beispiele von nicht zur Erfindung gehörenden Pumpen sowie ein Ausführungsbeispiel der Erfindung sind in den Zeichnungen schematisch dargestellt und werden im Folgenden näher erläutert. In den Zeichnungen zeigen:
- Fig. 1: Eine Schrägansicht einer nicht zur Erfindung gehörenden Pumpe,
- Fig. 2: eine schräge Schnittdarstellung der Pumpe aus Fig. 1,
- Fig. 3: die geschnittene Ansicht aus Fig. 2 in Draufsicht,
- Fig. 4: eine nicht zur Erfindung gehörende Abwandlung der Pumpe in einer Darstellung ähnlich Fig. 3 mit in Richtung des Einlasses gezogenem Antriebsmotor und
- Fig. 5: eine zur Erfindung gehörende Abwandlung der Pumpe der Fig. 4 mit Leitrad.

### Detaillierte Beschreibung der Beispiele

In der Fig. 1 ist in Schrägansicht eine Pumpe 11 dargestellt mit einem Pumpengehäuse 12, welches eine aus den Schnittdarstellungen der Flg. 2 und 3 besser zu ersehende Pumpenkammer 13 aufweist. Die Pumpe 11 weist in einem Pumpenkammerdeckel 15 einen Einlassstutzen 16 und darunter einen Impeller 25 auf. Des Weiteren ist in der allgemeinen Förderrichtung F des geförderten Fluids ein Auslass 22 aus der Pumpenkammer 13 mit einem Auslassstutzen 23 vorgesehen. Dieser Auslass 22 bzw. Auslassstutzen 23 ist in axialer Richtung deutlich weit weg von dem Pumpenkammerdeckel 15 und dem Einlassstutzen 16 angeordnet. Insbesondere ist er, wenn man die axiale Erstreckung entlang der in Fig. 3 strichpunktiert dargestellten Längsmittelachse der Pumpe 11 betrachtet, am anderen axialen Ende der Pumpenkammer 13 vorgesehen als der Einlassstutzen 16 sowie der Impeller 25.

Aus der Fig. 1 ist auch noch die Außenseite einer Heizeinrichtung 18 mit streifenförmigen Heizleiterbahnen 18' dargestellt, wie es aus der eingangs genannten EP 2150165 B1 bekannt ist. Sie kann sozusagen nach außen frei liegen, alternativ kann sie auch thermisch gedämmt sein als Sicherheitsmaßnahme sowie zur Reduzierung von Abwärme der Pumpe 11 nach außen und zur Erhöhung der Wärmeeffizienz der Pumpe. Oben am Pumpengehäuse 12 ist in der Nähe des Auslassstutzens 23 ein Anschlussstecker 19 für die Pumpe 11 vorgesehen.

Nach innen wird die Pumpenkammer 13 von einer umlaufenden Innenwandung 20 begrenzt. Diese Innenwandung 20 ist nicht-konzentrisch ausgebildet und bewirkt eine in Umlaufrichtung der Pumpenkammer 13 variierende Breite bzw. variierende Querschnittsfläche. Dies ist beispielsweise aus der deutschen Patentanmeldung DE 102012210554.9 mit Anmeldetag vom 22. Juli 2012 derselben Anmelderin bekannt.

Der Impeller 25 ist über einem Deckel 27 angeordnet, der bezüglich der Pumpenkammer 13 eine Art Pumpenkammerboden oder zumindest deren mittleren Bereich bildet. Gleichzeitig verschließt er die rechts davon innerhalb der Pumpenkammer 13 ausgebildete Zusatzkammer 29 als vorgenannter Zylinderabsatz, welche ein zusätzliches Fluidvolumen 30 enthält. Nach rechts zu ist die Zusatzkammer 29 geschlossen und somit dicht ausgebildet, wobei sie eine Lagerung 32b für eine Rotorwelle 35 bildet. Dazu ist die Lagerung 32b bzw. der rechts angeordnete Boden der Zusatzkammer 29 als eine Art Lagerschild mit Vertiefung und rechter Lagerbuchse 33b darin ausgebildet.

Links ist in dem Deckel 27 eine linke Lagerung 32a ausgebildet, bei der eine Lagerbuchse 33a in dem Deckel 27 bzw. als Lagerung 32a gehalten ist. Die Lagerbuchse 33a bildet ein Radiallager für die Rotorwelle 35. Gleichzeitig ist an der Rotorwelle 35 noch ein Axiallagerring 37 angeordnet bzw. aufgepresst. Er liegt mit seiner linken Stirnseite an der Lagerbuchse 33a an und bildet auch ein Axiallager der Rotorwelle 35 nach links bzw. in Richtung zum Einlassstutzen 16.

Auf der Rotorwelle 35 ist ein Haltekörper 39 befestigt, der nach rechts in einen Rotor 40 eines Antriebsmotors 43 für die Pumpe 11 übergeht. Außerhalb der Zusatzkammer 29 ist um den Rotor 40 herum ein Stator 42 des Antriebsmotors 43 vorgesehen. Auf dem Haltekörper 39 und somit auf der Rotorwelle 35 ist ein Flügelrad 46 mit Flügeln angeordnet, wie es für Schrauben oder Propeller an sich bekannt ist.

In der Zusatzkammer 29 bzw. als zusätzliches Fluidvolumen 30 ist dasselbe Fluid vorgesehen, das von der Pumpe 11 gefördert wird. Dazu weist der Deckel 27 mehrere Durchlässe 28 auf. Diese bewirken, dass die Zusatzkammer 29 mit dem Fluid gefüllt wird. Das Flügelrad 46 sollte insgesamt so ausgebildet sein, dass es, wie eingangs beschrieben, bei Nennbetrieb der Pumpe 11 innerhalb des Fluidvolumens 30 eine derartige Kraft entlang der strichpunktiert dargestellten Längsmittelachse der Pumpe 11 bzw. entlang der Rotorwelle 35 nach rechts erzeugt, die die entsprechende Kraft des Impellers 25 ausgleicht, die genau entgegengesetzt nach links gerichtet ist. Die verbleibende Axialkraft nach links kann durch das Axiallager mit Lagerbuchse 33a und Axiallagerring 37 aufgefangen werden.

Aus der Fig. 3 ist auch noch gut zu ersehen, wie das Fluid entlang eines Fluidwegs F zuerst durch den Einlassstutzen 16 in die Pumpe 11 hinein gelangt, und zwar zuerst in den Impeller 25 hinein. Von diesem wird sie dann mit einer überwiegenden radialen Komponente ausgebracht, wobei aufgrund der Formgebung des Impellers 25 zu ersehen ist, dass eine, wenngleich geringe, aber nicht zu vernachlässigende axiale Komponente weiterhin gegeben ist und zwar eben in der bisherigen axialen Richtung. Es ist also ein sogenannter Halbaxialimpeller bzw. die Pumpe 11 ist eine Halbaxialpumpe. Das Beibehalten der axialen Bewegungskomponente des geförderten Fluids nach dem Ausbringen aus dem Impeller 25 kann durch die Form des Pumpenkammerdeckels 15 auf der Innenseite zusätzlich zur Formgebung des Impellers 25 unterstützt werden. Alternativ und vorteilhaft kann der Impeller als reiner Radialimpeller und somit die Pumpe als reine Radialpumpe ausgebildet sein. Ein reiner Radialimpeller ist voraussichtlich effizienter. Die axiale Strömung bzw. axiale Komponente kann bei rein radialer Ausführung durch die Form des Pumpenkammerdeckels und die Verdrängung des Wassers beim kontinuierlichen Förderprozess erreicht werden.

In der ringförmigen Pumpenkammer 13 läuft das geförderte Fluid mehrfach um, beispielsweise drei Mal bis acht Mal, bewegt sich dabei aber stetig entlang der axialen Richtung nach rechts, weist also weiterhin eine axiale Bewegungskomponente auf. Schließlich tritt das umlaufende und in axialer Richtung geförderte Fluid entlang des Fluidwegs F in den Auslass 22 ein und wird aus dem Auslassstutzen 23 aus der Pumpenkammer 13 bzw. der Pumpe 11 herausgebracht. In diesem Bereich weist das geförderte Fluid im dargestellten Beispiel keine axiale Bewegungskomponente mehr auf. Dies muss jedoch nicht so sein, da aufgrund der zu erkennenden schrägen Steigung am Auslass 22 eine solche bis kurz vor den Auslassstutzen 23 noch gegeben ist. Somit könnte der Auslassstutzen 23 auch diese schräge Richtung beibehalten.

Aus der Fig. 3 ist auch zu ersehen, dass gemäß einer weiteren allgemein gültigen Definition der Offenbarung der Auslass 22 bzw. der Auslassstutzen 23 zwischen dem Impeller 25 und zumindest einem Stator 42 des Antriebsmotors 43 der Pumpe 11 angeordnet ist. Da der funktionale Teil des Rotors 40 des Antriebsmotors 43 ungefähr die axiale Erstreckung des Stators 42 aufweist ist der Auslass 22 bzw. der Auslassstutzen 23 in axialer Richtung zwischen Impeller 25 einerseits und dem funktionalen Teil des Antriebsmotors 43 andererseits angeordnet.

Ein alternatives Beispiel ist in der Fig. 4 dargestellt. Hier weist eine Pumpe 111 mit einem Pumpengehäuse 112 einen bezüglich der reinen Pumpenfunktion ähnlichen Aufbau auf mit einer Pumpenkammer 113, die nach links von einem Pumpenkammerdeckel 115 verschlossen wird. In dem Pumpenkammerdeckel 115 ist ein Einlassstutzen 116 angeordnet bzw. angeformt. In Umfangsrichtung wird die Pumpenkammer 113 von einer ringförmigen Heizeinrichtung 118 entsprechend dem ersten Beispiel begrenzt bzw. gebildet. Eine Innenwandung 120 begrenzt die Pumpenkammer 113 radial nach innen.

Der Einlassstutzen 116 führt genau auf einen Impeller 125 zu, der auf einer Rotorwelle 135 eines Antriebsmotors 143 gelagert ist. Die Rotorwelle 135 sowie der Antriebsmotor 143 sind auf der gestrichelt dargestellten Längsmittelachse der Pumpe 111 angeordnet. Hier ist der Antriebsmotor 143 rein schematisch dargestellt und ragt weiter in die Pumpe hinein bzw. erstreckt sich bis kurz vor eine Unterseite des Impellers 125.

Des Weiteren ist zu erkennen, wie die Pumpenkammer 113 in axialer Richtung nach rechts in einen Auslass 122 mit einem Auslassstutzen 123 übergeht. Dies entspricht dem ersten Ausführungsbeispiel. Somit ist hier auch zu sehen, dass durch die Anordnung des Antriebsmotors 143 bis kurz unterhalb den Impeller 125 der Auslass 122 bzw. der Auslassstutzen 123 nicht mehr zwischen Impeller und Antriebsmotor angeordnet ist sondern sich hier vielmehr auf axialer Höhe des Antriebsmotors 143 befindet, und zwar in etwa mittig zu diesem. Auch so wird eine gute Bauweise sowie vor allem eine kompakte Bauform erreicht.

Des Weiteren könnte der Antriebsmotor 143 sogar noch erheblich kürzer sein in axialer Richtung, sodass er beispielsweise kaum aus der Pumpenkammer 113 bzw. aus dem Pumpengehäuse 112 heraussteht. Dann wäre es gemäß einem weiteren allgemein gültigen Gedanken der vorliegenden Offenbarung möglich, dass sich ein Antriebsmotor der Pumpe in axialer Richtung gesehen näher am Impeller befindet, insbesondere mit einem wesentlichen Teil seiner axialen Längserstreckung, als ein Auslass bzw. Auslassstutzen des Pumpengehäuses.

In der zur Erfindung gehörenden Fig. 5 ist in einer Abwandlung der Pumpe 111 aus Fig. 4 dargestellt, wobei hier an dem Zylinderabsatz 121, der gleichzeitig die vorgenannte Innenwandung 120 bildet, am nach links weisenden freien Ende ein separater Deckel 127' angeordnet ist, der den Hohlraum im Zylinderabsatz 121 abdeckt bzw. verschließt. Im Prinzip entspricht dieser Deckel 127' dem aus beispielsweise der Fig. 3 ersichtlichen Deckel 27, nur ist er nun nicht in die vordere Stirnseitenöffnung eingesetzt, sondern überdeckt den gesamten Zylinderabsatz 121 und ist von vorne aufgesetzt. In ihm sind auch die Durchlässe 128' ausgebildet.

Außen an dem Deckel 127' sind Leitschaufeln 145 angeordnet, die nach außen bzw. in die Pumpenkammer 113 hinein abstehen. Die Leitschaufeln 145 sind einstückig am Deckel 127' angeformt. Sie könnten jedoch auch nach Art eines Rings außen aufgesetzt sein. Vorteilhaft sind es vier Leitschaufeln 145, die sich in Umfangsrichtung jeweils über einen knappen Viertelkreis erstrecken und eine Steigung aufweisen, deren Höhe etwas weniger beträgt als die Höhe des Deckels 127' in axialer Länge. Auch eine andere Anzahl von Leitschaufeln ist allgemein und vorteilhaft möglich, beispielsweise 2 bis 6 oder sogar 10. Wie hier dargestellt ist können die Leitschaufeln 145 etwas in Richtung weg vom Einlass 116 zeigen bzw. gebogen sein, um eine möglichst gute Wirkung bzw. Leitwirkung für das geförderte Fluid in der Pumpenkammer 113 zu haben. Dies muss aber nicht sein, sie können auch rechtwinklig abstehen oder in die entgegengesetzte Richtung weisen.

Des Weiteren ist aus der Fig. 5 noch zu ersehen, dass der Deckel 127' genau in Verlängerung des Absatzes 120 verläuft, quasi auf ihn vorne aufgesetzt ist, und die Leitschaufeln 145 mit gleichbleibender Höhe seitlich außen von dem Deckel 127' abstehen. Damit sind sie zwar im Prinzip zueinander gleich ausgebildet, weisen jedoch zur Heizeinrichtung 118 als Außenwand der Pumpenkammer 113 einen jeweils unterschiedlichen Abstand auf. Somit sind sie auch nicht konzentrisch zu der strichpunktiert dargestellten Längsmittelachse der Pumpe 111. Dies vereinfacht den Aufbau und kann strömungstechnisch gewünscht sein. Alternativ ist es auch möglich, bei einem wie hier dargestellt dezentriert angeordneten Absatz 121 mit dezentriert vorgesehener Innenwand 120 die Leitschaufeln 145 mit jeweils gleichem Abstand zur Heizeinrichtung 118 als Außenwandung auszubilden, beispielsweise 1 mm bis 5 mm oder sogar unter Umständen 10 mm. Der Deckel 127' weist auch die Lagerung 132a mit der linken Lagerbuchse 133a auf, wie dies schon bei der Fig. 4 der Fall ist.

## Patentansprüche

1. Impellerpumpe (111) zum Fördern von Fluid mit
• einem Pumpengehäuse (112)
• einer Pumpenkammer (113) in dem Pumpengehäuse
• einem Einlass (116) in die Pumpenkammer und einem Auslass (122) aus der Pumpenkammer
• einem Laufrad bzw. Impeller (125) in der Pumpenkammer, wobei der Impeller auf einer Rotorwelle (135) angeordnet ist und mit einem Antriebsmotor (143) der Pumpe verbunden ist,
• einem Pumpenkammerdeckel (115) und einem Pumpenkammerboden, wobei im Pumpenkammerdeckel der Einlass angeordnet ist,
• wobei in axialer Richtung der Pumpe das Laufrad bzw. der Impeller zwischen dem Einlass (116) und dem Auslass angeordnet ist,
• wobei der Impeller über einer Stirn-Endfläche eines in die Pumpenkammer (113) ragenden Zylinderabsatzes (121) angeordnet ist, der von einem vom Pumpenkammerdeckel entfernt liegenden Ende der Pumpe (111) in axialer Richtung in die Pumpenkammer hineinragt und eine Innenwandung (120) der Pumpenkammer bildet,
• wobei der Zylinderabsatz einteilig mit zumindest einem Teil eines die Pumpenkammeraußenwandung bildenden Teils verbunden ist,
• **dadurch gekennzeichnet, dass** an dem Zylinderabsatz (121) nahe der Stirn-Endfläche bzw. an einem freien Ende des Zylinderabsatzes, über dem der Impeller (125) angeordnet ist, ein Leitrad mit mindestens einer entlang der Außenseite des Leitrades verlaufenden Leitschaufel (145) vorgesehen ist,
• wobei die Leitschaufel nach außen steht und zumindest einen Teil der Umfangsrichtung längs an der Außenseite entlang verläuft und dabei eine Steigung im Vergleich zu einer Längsmittelachse durch die Rotorwelle (135) aufweist,
• wobei der Zylinderabsatz hohl ist und auf ihn ein Deckel (127') aufgesetzt ist, wobei außen an einer Außenseite an dem Deckel die mindestens eine Leitschaufel angeordnet ist, und
• wobei der Deckel im Mittelbereich eine Lagerung für die Rotorwelle aufweist.

2. Pumpe nach Anspruch 1, **gekennzeichnet durch** eine Heizeinrichtung (118) für von der Pumpe (111) gefördertes Fluid, wobei insbesondere die Heizeinrichtung in die Pumpenkammer (113) integriert ist und vorzugsweise kreisringförmig umlaufend ausgebildet ist und insbesondere eine Pumpenkammer-Außenwand bildet.

3. Pumpe nach Anspruch 1 oder 2, **dadurch gekennzeichnet, dass** der Impeller knapp unterhalb des Pumpenkammerdeckels angeordnet ist, so dass kein Bereich der Pumpenkammer (113) in axialer Richtung hin zum Einlass (116) den Impeller (125) überragt.

4. Pumpe nach einem der vorhergehenden Ansprüche, **dadurch gekennzeichnet, dass** sich die Pumpenkammer (113) von dem Pumpenkammerdeckel (115) aus in axialer Richtung weg von dem Einlass (116) kreisringartig umlaufend erstreckt mit einer Pumpenkammerlänge entlang der axialen Richtung, die das 0,5-fache bis 1,5-fache des größten Durchmessers der Pumpenkammer beträgt bzw. die das 2-fache bis 5-fache der axialen Länge des Impellers (125) beträgt.

5. Pumpe nach einem der vorhergehenden Ansprüche, **dadurch gekennzeichnet, dass** die Rotorwelle (135) durch den Zylinderabsatz (121) führt und der Zylinderabsatz, insbesondere in einer axialen Verlängerung weg vom Einlass (116) in die Pumpenkammer (113), zumindest einen Teil des Antriebsmotors (143) enthält, vorzugsweise einen auf der Rotorwelle sitzenden Rotor des Antriebsmotors.

6. Pumpe nach einem der vorhergehenden Ansprüche, **dadurch gekennzeichnet, dass** das Pumpengehäuse (112) dreiteilig ist und von dem Pumpenkammerdeckel (115) einer radial äußeren Pumpenkammerwandung bzw. der entsprechenden Heizeinrichtung (118) und dem Zylinderabsatz (121) gebildet ist, wobei vorzugsweise der Zylinderabsatz unterhalb des Auslasses (122) und radial nach außen hochgezogen ist in Richtung auf den Einlass (116) zu bis an die radial äußere Pumpenkammerwandung.

7. Pumpe nach einem der vorhergehenden Ansprüche, **dadurch gekennzeichnet, dass** der Impeller (125) mit Abstand von weniger als 5 mm über dem Deckel (127') angeordnet ist.

8. Pumpe nach einem der vorhergehenden Ansprüche, **dadurch gekennzeichnet, dass** der Deckel (127') mit dem Leitrad einen Lagerträger für ein Lauflager (132a) der Rotorwelle (135) aufweist, insbesondere eine Lagerung für eine Lagerbuch-(133a) für die Rotorwelle.

9. Pumpe nach einem der vorhergehenden Ansprüche, **dadurch gekennzeichnet, dass** der Deckel (127') bzw. das Leitrad dezentrisch zu einer Längsmittelachse durch die Rotorwelle (135) oder dezentrisch zu einer Außenwand der Pumpenkammer (113) ausgebildet ist.

10. Pumpe nach einem der vorhergehenden Ansprüche, **dadurch gekennzeichnet, dass** die Förderrichtung des geförderten Fluids innerhalb des Pumpengehäuses (112) bzw. innerhalb der Pumpe (111) niemals entgegengesetzt zur Einströmrichtung durch den Einlass (116) in die Pumpenkammer (113) hinein verläuft, wobei vorzugsweise diese Förderrichtung in der Pumpe stets eine axiale Komponente entlang der axialen Richtung bzw. parallel zur Einströmrichtung am Einlass aufweist bis das geförderte Fluid am Auslass (122) die Pumpenkammer verlässt, wobei vorzugsweise auch im Impeller (125) eine axiale Bewegungskomponente des geförderten Fluids in dieser Richtung größer Null vorhanden ist.

## Claims

1. Impeller pump (111) for delivering fluid, comprising
• a pump housing (112)
• a pump chamber (113) within the pump housing
• an inlet (116) into the pump chamber and an outlet (122) out of the pump chamber
• an impeller (125) in the pump chamber, wherein the impeller is arranged on a rotor shaft (135) and is connected to a drive motor (143) of the pump,
• a pump chamber cover (115) and a pump chamber base, wherein the inlet is arranged in the pump chamber cover,
• wherein the impeller is arranged in the axial direction of the pump between the inlet (116) and the outlet,
• wherein the impeller is arranged above an end face of a cylinder section (121) projecting into the pump chamber (113), which cylinder section projects into the pump chamber in the axial direction from an end of the pump (111) which is remote from the pump chamber cover and forms an inner wall (120) of the pump chamber,
• wherein the cylinder section is integrally connected in one piece to at least one part of a part which forms the pump chamber outer wall,
• **characterized in that** a guide wheel with at least one guide vane (145) which runs along the outer face of the guide wheel is provided on the cylinder section (121) close to the end face or at a free end of the cylinder section above which the impeller (125) is arranged,
• wherein the guide vane projects toward the outside and at least one part of the circumferential direction runs along the outer face and in this course said guide vane is inclined in comparison to a longitudinal center axis through the rotor shaft (135),
• wherein the cylinder section is hollow and a cover (127') is fitted onto said cylinder section, wherein the at least one guide vane is arranged on the outside of an outer face on the cover, and
• wherein the cover includes a bearing for the rotor shaft in a central region.

2. Pump according to claim 1, **characterized by** a heating device (118) for fluid which is delivered by the pump (111), wherein the heating device is, in particular, integrated into the pump chamber (113) and is preferably of annularly encircling design and, in particular, forms a pump chamber outer wall.

3. Pump according to claim 1 or 2, **characterized in that** the impeller is arranged just below the pump chamber cover such that no region of the pump chamber (113) projects beyond the impeller (125) in the axial direction toward the inlet (116).

4. Pump according to any of the preceding claims, **characterized in that** the pump chamber (113), starting from the pump chamber cover (115), extends away from the inlet (116) in the axial direction in an annularly encircling manner with a pump chamber length along the axial direction which amounts to 0.5 times to 1.5 times the largest diameter of the pump chamber or to 2 times to 5 times the axial length of the impeller (125).

5. Pump according to any of the preceding claims, **characterized in that** the rotor shaft (135) leads through the cylinder section (121) and the cylinder section, in particular in an axial extension away from the inlet (116) into the pump chamber (113), contains at least one part of the drive motor (143), preferably a rotor of the drive motor, which rotor sits on the rotor shaft.

6. Pump according to any of the preceding claims, **characterized in that** the pump housing (112) consists of three parts and is formed by the pump chamber cover (115), a radially outer pump chamber wall or the corresponding heating device (118) and the cylinder section (121), wherein preferably the cylinder section is below the outlet (122) and drawn upward radially toward the outside in the direction of the inlet (116) as far as the radially outer pump chamber wall.

7. Pump according to any of the preceding claims, **characterized in that** the impeller (125) is arranged at a distance of less than 5 mm above the cover (127').

8. Pump according to any of the preceding claims, **characterized in that** the cover (127') with the guide wheel has a bearing support for a running bearing (132a) of the rotor shaft (135), in particular a bearing for a bearing bushing (133a) for the rotor shaft.

9. Pump according to any of the preceding claims, **characterized in that** the cover (127') or the guide wheel is designed off-center in relation to a longitudinal center axis through the rotor shaft (135) or off-center in relation to an outer wall of the pump chamber (113).

10. Pump according to any of the preceding claims, **characterized in that** the delivery direction of the delivered fluid within the pump housing (112) or within the pump (111) never runs opposite to the inflow direction through the inlet (116) into the pump chamber (113), wherein preferably this delivery direction in the pump always has an axial component along the axial direction or parallel to the inflow direction at the inlet until the delivered fluid leaves the pump chamber at the outlet (122), wherein preferably an axial movement component of the delivered fluid in this direction of greater than zero is also present in the impeller (125).

## Revendications

1. Pompe à impulseur (111) pour refouler du fluide, comprenant :
• un boîtier de pompe (112),
• une chambre de pompe (113) dans le boîtier de pompe,
• une entrée (116) dans la chambre de pompe et une sortie (122) hors de la chambre de pompe,
• un rotor ou un impulseur (125) dans la chambre de pompe, l'impulseur étant disposé sur un arbre de rotor (135) et étant raccordé à un moteur d'entraînement (143) de la pompe,
• un couvercle de chambre de pompe (115) et un fond de chambre de pompe, l'entrée étant disposée dans le couvercle de chambre de pompe,
• le rotor ou l'impulseur étant disposé, dans la direction axiale de la pompe, entre l'entrée (116) et la sortie,
• l'impulseur étant disposé par-dessus une surface d'extrémité frontale d'un décrochement de cylindre (121) pénétrant dans la chambre de pompe (113), lequel pénètre depuis une extrémité de la pompe (111) éloignée du couvercle de chambre de pompe dans la direction axiale dans la chambre de pompe et forme une paroi intérieure (120) de la chambre de pompe,
• le décrochement de cylindre étant connecté d'une seule pièce à au moins une partie d'une partie formant la paroi extérieure de la chambre de pompe,
• **caractérisée en ce qu'**au niveau du décrochement de cylindre (121), à proximité de la surface d'extrémité frontale ou au niveau d'une extrémité libre du décrochement de cylindre, par-dessus laquelle est disposé l'impulseur (125), est prévue une roue directrice comprenant au moins une aube directrice (145) s'étendant le long du côté extérieur de la roue directrice,
• l'aube directrice étant orientée vers l'extérieur et s'étendant le long d'au moins une partie de la direction périphérique longitudinalement au niveau du côté extérieur et présentant ainsi une pente ascendante par rapport à un axe médian longitudinal passant à travers l'arbre de rotor (135),
• le décrochement de cylindre étant creux et un couvercle (127') étant posé sur celui-ci, l'au moins une aube directrice étant disposée à l'extérieur sur un côté extérieur sur le couvercle, et
• le couvercle présentant dans la région centrale un support sur palier pour l'arbre de rotor.

2. Pompe selon la revendication 1, **caractérisée par** un dispositif de chauffage (118) pour un fluide refoulé par la pompe (111), le dispositif de chauffage étant notamment intégré dans la chambre de pompe (113) et étant réalisé de préférence sous forme périphérique annulaire circulaire et formant notamment une paroi extérieure de chambre de pompe.

3. Pompe selon la revendication 1 ou 2, **caractérisée en ce que** l'impulseur est disposé juste en dessous du couvercle de chambre de pompe, de sorte qu'aucune région de la chambre de pompe (113) ne dépasse au-delà de l'impulseur (125) dans la direction axiale vers l'entrée (116).

4. Pompe selon l'une quelconque des revendications précédentes, **caractérisée en ce que** la chambre de pompe (113) s'étend depuis le couvercle de chambre de pompe (115) dans la direction axiale à l'écart de l'entrée (116) sous forme périphérique annulaire circulaire avec une longueur de chambre de pompe le long de la direction axiale qui vaut 0,5 fois à 1,5 fois le plus grand diamètre de la chambre de pompe ou qui vaut 2 fois à 5 fois la longueur axiale de l'impulseur (125).

5. Pompe selon l'une quelconque des revendications précédentes, **caractérisée en ce que** l'arbre de rotor (135) passe à travers le décrochement de cylindre (121) et le décrochement de cylindre, en particulier dans un prolongement axial à l'écart de l'entrée (116) dans la chambre de pompe (113), contient au moins une partie du moteur d'entraînement (143), de préférence un rotor du moteur d'entraînement reposant sur l'arbre de rotor.

6. Pompe selon l'une quelconque des revendications précédentes, **caractérisée en ce que** le boîtier de pompe (112) est en trois parties et est formé par le couvercle de chambre de pompe (115), une paroi de chambre de pompe radialement extérieure, ou le dispositif de chauffage correspondant (118) et le décrochement de cylindre (121), le décrochement de cylindre étant de préférence remonté en dessous de la sortie (122) et radialement vers l'extérieur dans la direction de l'entrée (116) jusqu'à la paroi de chambre de pompe radialement extérieure.

7. Pompe selon l'une quelconque des revendications précédentes, **caractérisée en ce que** l'impulseur (125) est disposé à une distance inférieure à 5 mm au-dessus du couvercle (127').

8. Pompe selon l'une quelconque des revendications précédentes, **caractérisée en ce que** le couvercle (127') présente avec la roue directrice un support de palier pour un roulement (132a) de l'arbre de rotor (135), en particulier un support sur palier pour une douille palier (133a) pour l'arbre de rotor.

9. Pompe selon l'une quelconque des revendications précédentes, **caractérisée en ce que** le couvercle (127') ou la roue directrice est réalisé(e) de manière excentrée par rapport à un axe médian longitudinal à travers l'arbre de rotor (135), ou de manière excentrée par rapport à une paroi extérieure de la chambre de pompe (113).

10. Pompe selon l'une quelconque des revendications précédentes, **caractérisée en ce que** la direction de transport du fluide refoulé à l'intérieur du boîtier de pompe (112) ou à l'intérieur de la pompe (111) ne s'étend jamais dans le sens opposé au sens d'afflux à travers l'entrée (116) dans la chambre de pompe (113), de préférence cette direction de transport dans la pompe présente toujours une composante axiale le long de la direction axiale ou parallèlement à la direction d'afflux au niveau de l'entrée jusqu'à ce que le fluide refoulé quitte la chambre de pompe au niveau de la sortie (122), une composante de déplacement axial du fluide refoulé supérieure à zéro étant de préférence également présente dans l'impulseur (125).
